# EUROPÄISCHE PATENTSCHRIFT

(11) **EP 1 289 719 B1**
(45) Veröffentlichungstag und Bekanntmachung des Hinweises auf die Patenterteilung: **18.08.2004**
(21) Anmeldenummer: 01933813.6
(22) Anmeldetag: 10.04.2001
(51) Int. Cl.: B26D 7/01

(54) **VORRICHTUNG ZUM AUFSCHNEIDEN VON LEBENSMITTELPRODUKTEN**
DEVICE FOR SLICING FOODSTUFFS
DISPOSITIF SERVANT A DECOUPER DES PRODUITS ALIMENTAIRES

(30) Priorität: 30.05.2000 DE 10026708
(43) Veröffentlichungstag der Anmeldung: 12.03.2003
(73) Patentinhaber: Weber Maschinenbau GmbH & Co. KG, 35236 Breidenbach (DE)
(72) Erfinder: WEBER, Günther, 17033 Neubrandenburg (DE)
(74) Vertreter: Manitz, Finsterwald & Partner GbR
(86) Internationale Anmeldenummer: PCT/EP2001/004120
(87) Internationale Veröffentlichungsnummer: WO 2001/091980

(56) Entgegenhaltungen:
- EP-A- 0 412 295
- DE-A- 1 561 735
- DE-A- 3 544 044
- US-A- 3 315 368
- US-A- 5 241 887

## Beschreibung

Die Erfindung betrifft eine Vorrichtung zum Aufschneiden von Lebensmittelprodukten gemäß dem Oberbegriff der Ansprüchen 1 und 7. Eine Solche Vorrichtung ist aus US 5 241 887 bekannt.

Von derartigen Vorrichtungen, die üblicherweise auch als Slicer bezeichnet werden und mit sehr hohen Schnittgeschwindigkeiten arbeiten, werden auch bei diesen sehr hohen Arbeitsgeschwindigkeiten und insbesondere auch schwieriger aufzuschneidenden Produkten saubere und einwandfreie Schnitte gefordert.

Einfluß auf die Schnittqualität hat insbesondere die Güte bzw. Genauigkeit des zwischen der Auflagefläche für das jeweils zugeführte Produkt und dem sowohl um die eigene Achse rotierenden als auch planetarisch umlaufenden Schneidmesser ausgebildeten Schneidspalts.

Beeinträchtigt wird in der Praxis die Güte bzw. Genauigkeit des Schneidspalts vor allem durch Tiefenabweichungen des Schneidmessers, die fertigungsbedingt sind und durchaus dazu führen können, daß sich Abweichungen bezüglich der Soll-Schneidspaltgröße ergeben, wobei die Soll-Schneidspaltgröße im Idealfall Null beträgt.

Aufgabe der vorliegenden Erfindung ist es, eine Vorrichtung der eingangs genannten Art in der Weise auszubilden, daß die Schnittqualität verschlechternde Abweichungen vom Soll-Schneidspalt ausgeschaltet werden und somit unabhängig vom jeweils verwendeten Messer und auch unabhängig von den jeweiligen Betriebsbedingungen ein optimaler und konstanter Schneidspalt gewährleistet werden kann.

Gemäß der Erfindung wird diese Aufgabe durch die Merkmale der Ansprüche 1 oder 7 gelöst.

Durch diese Ausgestaltung wird das Schneidkantenteil, das zusammen mit dem Schneidmesser den Schneidspalt bildet, bei jedem Messerdurchgang minimal aus seiner Grundposition verdrängt, wobei die Größe dieser Verdrängung im Bereich weniger Zehntelmillimeter gelegen ist.

Um dabei ein problemfreies Zusammenwirken zwischen Schneidmesser und Schneidkantenteil sicherzustellen, ist das Schneidkantenteil im Eintrittsbereich des Schneidmessers mit zumindest einer Führungsfläche ausgestattet, die sicherstellt, daß das Schneidmesser auf einen leicht geneigten Flächenabschnitt des Schneidkantenteils trifft, wodurch störende Reibung und unerwünschter Verschleiß praktisch ausgeschaltet werden.

Weitere vorteilhafte Ausgestaltungen und Merkmale der Erfindung sind in den Unteransprüchen angegeben und werden auch bei der Beschreibung eines Ausführungsbeispiels unter Bezugnahme auf die Zeichnung erläutert. In der Zeichnung zeigt:
- Fig. 1: in schematischer Weise eine mit einem Schneidmesser zusammenwirkende Produktzuführungseinheit in teilweise geschnittener Seitenansicht, und
- Fig. 2: eine Vorderansicht der Anordnung nach Fig. 1.

Die in einem Maschinengehäuse 10 angeordnete Produktzuführungseinheit 1 umfaßt eine Produktauflagefläche 2, längs der das jeweils aufzuschneidende Produkt in Richtung des zwischen dem Messer 4 und dem vorderen Ende der Produktauflagefläche 2 ausgebildeten Schneidspaltes transportiert wird. Im dargestellten Ausführungsbeispiel weist die Produktauflagefläche 2 drei nebeneinanderliegend angeordnete Aufnahmen für drei gleichzeitig zu schneidende Produkte auf, wie dies in Fig. 2 gezeigt ist.

Das vordere Ende der Produktauflagefläche 2 wird - wie in Fig. 1 gezeigt - von einem Schneidkantenteil 3, das vorzugsweise aus geeignetem Kunststoffmaterial besteht, gebildet.

Das Schneidkantenteil 3 ist in der Produktzuführungseinrichtung 1 senkrecht zur Schneidebene bzw. zur Umlaufbahn des Schneidmessers 4 verschiebbar gelagert, wozu die Produktzuführeinrichtung 1 geeignete Führungsflächen 7 aufweist. In Fig. 2 sind beispielsweise zwei Flugkreise 9 unterschiedlicher Schneidmesser 4 dargestellt.

Die Verschiebbarkeit des Schneidkantenteils 3 in Richtung der Schneidebene ist durch einen Anschlag 6 begrenzt, der sicherstellt, daß das Schneidkantenteil 3 maximal nur wenige Zehntelmillimeter in die Schneidbahn des Messers 4 ragen kann. In Richtung der Schneidebene ist das Schneidkantenteil 3 vorgespannt, und zwar durch mindestens ein Federelement 5.

Um sicherzustellen, daß das Schneidkantenteil 3 bei jedem Schnitt, d.h. bei jedem Zusammenwirken mit dem Schneidmesser 4 geringfügig gegen die Federvorspannung verdrängt werden kann, ist das Schneidkantenteil 3 im Bereich des Messereintritts mit einer leicht geneigten Führungsfläche 8 ausgestattet. In der Praxis genügt eine leicht geneigte, kurze Führungsfläche 8, deren oberster Punkt bezüglich der Stirnfläche des Schneidkantenteils beispielsweise um etwa 1 mm zurückversetzt ist und die anschließend in einen vertikalen Verlauf übergeht.

Die zur Schaffung der erwähnten Führungsfläche erforderliche leichte Abschrägung eines Teilbereichs der Stirnfläche des Schneidkantenteils 2 führt zu keiner Verschlechterung der Schnittqualität, aber sie ermöglicht einen sicheren Betrieb der Gesamtvorrichtung unter gleichzeitiger Gewährleistung einer absoluten Konstanz des Schneidspalts, denn der Schneidspalt wird bei jedem Schnitt durch das Zusammenwirken des Schneidmessers mit dem senkrecht zur Schneidmesserebene verschiebbar gelagerten Schneidkantenteil gebildet und praktisch auf dem Wert Null gehalten.

Anstelle der vorstehend beschriebenen passiven Funktion des Schneidkantenteils 3, das durch das Schneidmesser gegen eine elastische Vorspannung senkrecht zur Schneidebene bewegt wird, kann gemäß einer weiteren Ausgestaltung der Erfindung auch ein aktiv angesteuertes Schneidkantenteil vorgesehen sein. Die Ansteuerung eines derartigen Schneidkantenteils erfolgt in Abhängigkeit von der Bewegung des Messers und gegebenenfalls auch in Abhängigkeit von Messercharakteristiken. Als Aktuatoren für die Bewegung des Schneidkantenteils kommen beispielsweise piezoelektrische Elemente oder andere Betätigungsorgane in Betracht, welche ausreichend schnelle und kurzzeitige Bewegungen des Schneidkantenteils über kurze Wege, beispielsweise im Millimeterbereich, gewährleisten.

## Patentansprüche

1. Vorrichtung zum Aufschneiden von Lebensmittelprodukten, wie Schinken, Wurst, Käse und dergleichen, mit einem rotierend angetriebenen und/oder planetarisch umlaufenden Schneidmesser (4), dessen Schneidebene senkrecht zu einer Produktauflagefläche (2) einer Produktzuführeinrichtung (1) verläuft, wobei das schneidmesserseitige Ende der Produktauflagefläche (2) von einem Schneidkantenteil (3) gebildet ist, das zusammen mit dem Schneidmesser (4) einen Schneidspalt bildet,
**dadurch gekennzeichnet,**
**daß** das Schneidkantenteil (3) senkrecht zur Schneidebene verschiebbar gelagert und gegen einen Anschlag (6) elastisch vorgespannt ist, und
**daß** der Anschlag (6) derart positioniert und das Schneidkantenteil (3) derart gestaltet ist, daß das Schneidkantenteil (3) bei jedem Messerdurchgang entgegen der anliegenden Vorspannung vom Messer (4) zumindest berührt und insbesondere geringfügig gegen die Vorspannung ausgelenkt wird.

2. Vorrichtung nach Anspruch 1,
**dadurch gekennzeichnet,**
**daß** die bei jedem Messerdurchgang auftretende Auslenkung des Schneidkantenteils (3) einen Bruchteil eines Millimeters beträgt.

3. Vorrichtung nach Anspruch 1 oder 2,
**dadurch gekennzeichnet ,**
**daß** das Schneidkantenteil (3) mittels wenigstens eines elastischen, beispielsweise blockförmig ausgebildeten Elements oder eines Federelements (5) unter Vorspannung gesetzt ist.

4. Vorrichtung nach einem der Ansprüche 1 bis 3,
**dadurch gekennzeichnet,**
**daß** das Schneidkantenteil zumindest eine mit dem Schneidmesser (4) zusammenwirkende Führungsfläche (8) aufweist.

5. Vorrichtung nach einem der vorhergehenden Ansprüche,
**dadurch gekennzeichnet,**
**daß** das Schneidkantenteil (3) vorzugsweise aus einem Kunststoffmaterial oder aus Stahl besteht.

6. Vorrichtung nach einem der vorhergehenden Ansprüche,
**dadurch gekennzeichnet,**
**daß** das Schneidkantenteil (3) auf seiner Führung (7) einen Gesamtverfahrweg im Bereich von etwa 2 bis 3 mm besitzt.

7. Vorrichtung zum Aufschneiden von Lebensmittelprodukten, wie Schinken, Wurst, Käse und dergleichen, mit einem rotierend angetriebenen und/oder planetarisch umlaufenden Schneidmesser (4), dessen Schneidebene senkrecht zu einer Produktauflagefläche (2) einer Produktzuführeinrichtung (1) verläuft, wobei das schneidmesserseitige Ende der Produktauflagefläche (2) von einem Schneidkantenteil (3) gebildet ist, das zusammen mit dem Schneidmesser (4) einen Schneidspalt bildet,
**dadurch gekennzeichnet,**
**daß** das Schneidkantenteil (3) senkrecht zur Schneidebene verschiebbar gelagert und mit einer aktiven Betätigungseinrichtung verbunden ist, die in Abhängigkeit von der Bewegung und/oder von Abmessungscharakteristiken des Messers derart angesteuert ist, daß Messer und Schneidkantenteil bei jedem Messerdurchgang einen in seiner Größe vorgebbaren, insbesondere den Wert Null aufweisenden Schneidspalt bilden.

## Claims

1. An apparatus for the slicing of food products such as ham, sausage, cheese and the like, comprising a cutting blade (4) which is driven in a rotating manner and/or circulates in a planetary manner and whose cutting plane extends perpendicular to a product support surface (2) of a product supply device (1), with the end of the product support surface (2) at the cutting blade side being formed by a cutting edge part (3) which forms a cutting gap together with the cutting blade (4),
**characterized**
**in that** the cutting edge part (3) is displaceably supported perpendicular to the cutting plane and is resiliently biased against an abutment (6); and
**in that** the abutment (6) is positioned and the cutting edge part (3) is designed such that the cutting edge part (3) is at least contacted by the blade (4) in each blade pass against the applied bias and is in particular slightly deflected against the bias.

2. An apparatus in accordance with claim 1, **characterized in that** the deflection of the cutting edge part (3) occurring with each blade pass amounts to a fraction of a millimeter.

3. An apparatus in accordance with claim 1 or claim 2, **characterized in that** the cutting edge part (3) is set under bias by means of at least one resilient element, made in block form for example, or by means of a spring element (5).

4. An apparatus in accordance with any one of claims 1 to 3, **characterized in that** the cutting edge part has at least one guide surface (8) cooperating with the cutting blade (4).

5. An apparatus in accordance with any one of the preceding claims, **characterized in that** the cutting edge part (3) preferably consists of a plastic material or of steel.

6. An apparatus in accordance with any one of the preceding claims, **characterized in that** the cutting edge part (3) has a total path of displacement in the range of approximately 2 to 3 mm on its guide (7).

7. An apparatus for the slicing of food products such as ham, sausage, cheese and the like, comprising a cutting blade (4) which is driven in a rotating manner and/or circulates in a planetary manner and whose cutting plane extends perpendicular to a product support surface (2) of a product supply device (1), with the end of the product support surface (2) at the cutting blade side being formed by a cutting edge part (3) which forms a cutting gap together with the cutting blade (4),
**characterized in that** the cutting edge part (3) is displaceably supported perpendicular to the cutting plane and is connected to an active actuating device which is controlled in dependence on the movement and/or on dimensional characteristics of the blade such that, with each blade pass, the blade and the cutting edge part form a cutting gap which can be pre-set in its size and in particular has the value of zero.

## Revendications

1. Dispositif servant à couper des produits alimentaires tels que du jambon, de la saucisse, du fromage ou similaire, comportant une lame de coupe (4) à entraînement rotatif et/ou à rotation planétaire, dont le plan de coupe s'étend perpendiculairement à une surface d'appui de produit (2) d'un système d'amenée de produit (1), l'extrémité côté lame de coupe de la surface d'appui de produit (2) étant formée par une partie d'arête de coupe (3) qui forme une fente de coupe conjointement avec la lame de coupe (4),
**caractérisé en ce que**
la partie d'arête de coupe (3) est montée à déplacement perpendiculairement au plan de coupe et est précontrainte élastiquement contre une butée (6), et
la butée (6) est positionnée de telle sorte et la partie d'arête de coupe (3) a une forme telle qu'à chaque passage de la lame de coupe la partie d'arête de coupe (3) est au moins touchée par la lame de coupe à l'encontre de la précontrainte appliquée et est en particulier légèrement défléchie à l'encontre de la précontrainte.

2. Dispositif selon la revendication 1, **caractérisé en ce que** la déviation de la partie d'arête de coupe (3) se produisant à chaque passage de lame de coupe a la valeur d'une fraction de millimètre.

3. Dispositif selon l'une ou l'autre des revendications 1 et 2, **caractérisé en ce que** la partie d'arête de coupe (3) est mise sous précontrainte au moyen d'au moins un élément élastique réalisé par exemple en forme de bloc ou au moyen d'un élément ressort (5).

4. Dispositif selon l'une des revendications 1 à 3, **caractérisé en ce que** la partie- d'arête de coupe présente au moins une surface de guidage (8) coopérant avec la lame de coupe (4).

5. Dispositif selon l'une des revendications précédentes, **caractérisé en ce que** la partie d'arête de coupe (3) est de préférence en matière plastique ou en acier.

6. Dispositif selon l'une des revendications précédentes, **caractérisé en ce que** la partie d'arête de coupe (3) possède sur son guidage (7) une course de déplacement totale dans la plage d'environ 2 à 3 mm.

7. Dispositif servant à couper des produits alimentaires tels que du jambon, de la saucisse, du fromage ou similaire, comportant une lame de coupe (4) à entraînement rotatif et/ou à rotation planétaire, dont le plan de coupe s'étend perpendiculairement à une surface d'appui de produit (2) d'un système d'amenée de produit (1), l'extrémité côté lame de coupe de la surface d'appui de produit (2) étant formée par une partie d'arête de coupe (3) qui forme conjointement avec la lame de coupe (4) une fente de coupe,
**caractérisé en ce que**
la partie d'arête de coupe (3) est montée à déplacement perpendiculairement au plan de coupe et est reliée à un moyen d'actionnement actif qui est piloté en fonction du mouvement et/ou de caractéristiques dimensionnelles de la lame de telle sorte que la lame de coupe et la partie d'arête de coupe forment à chaque passage de lame de coupe une fente de coupe de taille prédéfinissable et présentant en particulier la valeur zéro.
